# EUROPÄISCHE PATENTSCHRIFT

(11) **EP 0 674 752 B1**
(45) Veröffentlichungstag und Bekanntmachung des Hinweises auf die Patenterteilung: **22.07.1998**
(21) Anmeldenummer: 94929518.2
(22) Anmeldetag: 07.10.1994
(51) Int. Cl.: F15D 1/00, F15C 1/16

(54) **VERFAHREN UND VORRICHTUNG FÜR EINE UNTER DRUCK STEHENDE, UMZULENKENDE ODER ZU VERZWEIGENDE ROHRSTRÖMUNG**
METHOD AND DEVICE FOR DIVIDING OR CHANGING THE DIRECTION OF A FLUID FLOWING UNDER PRESSURE IN A PIPE
PROCEDE ET DISPOSITIF PERMETTANT DE DIVISER UN FLUX DE LIQUIDE SOUS PRESSION DANS UNE TUBULURE OU D'EN CHANGER LE SENS D'ECOULEMENT

(30) Priorität: 19.10.1993 DE 4335595
(43) Veröffentlichungstag der Anmeldung: 04.10.1995
(73) Patentinhaber: Freimann, Robert, D-84453 Mühldorf (DE)
(72) Erfinder: Freimann, Robert, D-84453 Mühldorf (DE)
(74) Vertreter: Lewald, Dietrich, Dipl.-Ing.
(86) Internationale Anmeldenummer: EP9403315
(87) Internationale Veröffentlichungsnummer: WO9511387

(56) Entgegenhaltungen:
- DE-A- 1 955 973
- DE-A- 2 712 443
- DE-A- 2 712 444
- DE-A- 3 630 536
- DE-A- 4 207 601
- FR-A- 2 365 713
- GB-A- 1 067 196
- GB-A- 2 075 711
- US-A- 3 198 214
- US-A- 3 219 048
- US-A- 3 722 522

## Beschreibung

Die Erfindung betrifft ein Verfahren, bei dem einer unter Druck stehenden Rohrströmung eine Spiralbewegung erteilt wird und anschließend eine axiale Rohrströmung gewonnen wird, wobei die Anströmung gegen einen in der Höhe justierbaren Strömungslenker gelenkt wird.

Gegenstand der Erfindung ist auch eine Vorrichtung mit Umlenkung oder Verzweigung einer unter Druck stehenden Rohrströmung mit einem in der Höhenlage justierbaren Einbauteil und einer sich vom Bereich des tangentialen Einlaufs bis zum axialen Austritt der Strömung verjüngenden Drallkammer.

Schließlich ist Gegenstand der Erfindung auch die Anwendung der Vorrichtung des Verfahrens auf die Anströmung von Einläufen für Rundbecken, Sandklassierern, Wirbelabscheidern, Hydrzyklonen bzw. Wirbelreinigern, Fliehkraftabscheidern, Hydrozyklonabscheidern sowie Verteilerbauwerken für ankommende Wassermassen.

Eingesetzt werden solche Verfahren und Vorrichtungen sowohl bei Wasser wie Abwasser, oder spezieller im Wasserbau der Siedlungswirtschaft sowie in der Labor- und Verfahrenstechnik.

Rotationssymmetrische Spiralbewegungen sind in verschiedenen Anwendungen und Verfahren der Hydraulik vorteilhaft. Solche Aufgaben stellen sich sowohl im Wasserbau als auch in der Siedlungswasserwirtschaft und in der Labor- und Verfahrenstechnik. Im Abwasserbereich ist meist eine gleichmäßige Belastung verschiedener Becken anzustreben, wohingegen in der Labor- und Verfahrenstechnik eine stabile Spiralbewegung in Rohrsträngen vorteilhaft sein kann bzw. gar einen gewünschten Effekt, wie z.B. einen Trennvorgang, erst auslösen kann. Der Nachteil bisher eingesetzter Drallkammerformen (z.B. nach Adami, Drioli, Knapp, Thoma etc.) für derartige Anwendungen, liegt in einer mehr oder weniger ausgeprägten Rotationsassymmetrie der Drehbewegung. Die Ursache dafür ist in der ungleichförmigen Druckverteilung über den Drallkammerumfang und der nicht ausreichenden Druckumlagerung beim Übergang vom Tangential- zum Axialrohr gegeben. Dadurch wird der sich ausbildende, aus Luft oder Flüssigkeit bestehende Wirbelkern nach einer Seite abgelenkt.

Die tangentiale Anströmung einer konventionellen Drallkammer mit flachem Boden und Deckel hat zur Folge, daß sich ein spiralförmiger Wirbel in der Drallkammer ausbildet. Die an Boden und Deckel angrenzenden Wasserschichten erfahren durch die Wandreibung eine Abbremsung ihrer Rotationsgeschwindigkeit und folglich eine Verminderung ihrer Zentrifugalkraft. Sie streben daher in steileren Spiralen dem Zentrum zu, wo sie von den Mittelschichten erfasst und durch die plötzlich gesteigerte Zentrifugalkraft wieder von der Abflußöffnung weggerissen werden. Auf diese Weise entstehen in Boden- und Deckelnähe zentripetale, und in der Mitte zwischen Boden und Deckel zentrifugale, wirbelige Strömungen. Durch den unstetigen Druckverlauf im Bereich der tangentialen Einmündung erfolgen die oben geschilderten Kraftwirkungen ungleichmäßig über den Querschnitt verteilt, also ausmittig. Diese Ausmitte führt dann, durchflußabhängig, zur assymmetrischen Drehbewegung im anschliessend axialen Rohr.

Es wird nicht verkannt, daß ein Verfahren und eine Vorrichtung zum Erzeugen einer Spiralfluidströmung an sich bekannt ist (DE-OS 36 30 536). Hierbei ist jedoch das Ziel, eine gerade Rohrströmung mit einer Spiralbewegung zu überlagern, damit die Sache rotationssymmetrisch bleibt. Ob die dort angegebenen Mittel ausreichen, die Rotationssymmetrie überhaupt herbeizuführen, ist fraglich, weil die Einströmung ja eben nicht symmetrisch sondern tangential ist. Die Strömung, die beispielsweise von unten nach dieser Offenlegungsschrift ankommt, tritt in eine Erweiterung, im weitesten Sinne eine "Drallkammer", ein; von der Seite kommt eine kleine Strömung als Impulsströmung, die über einen kleinen rotationssymmetrischen Spalt die Hauptströmung beeinflußt.

Die in der DE-OS 36 30 536 erläuterte Vorrichtung kann so, wie sie beschrieben und dargestellt ist, nicht funktionieren. Darüber hinaus wäre dort ein weiterer asymmetrischer Teil zur Behandlung der asymmetrischen Strömung notwendig. Bei einer solchen aus der DE-OS 36 30 536 bekannten Vorrichtung setzen nun die Überlegungen ein, die zur Erfindung geführt haben.

Der Erfindung liegt die Aufgabe zugrunde, mittels einer einfachen Konstruktion bei geringem Aufwand eine rotationssymmetrische oder beliebig ausmittige Spiralbewegung einer Flüssigkeit im an einer Drallkammer angesetzten axialen Rohr lediglich durch Druckumlagerung und Strömungsumlenkung unabhängig vom Durchfluß hervorzurufen.

Erreicht wird dies erfindungsgemäß durch eine Vorrichtung mit Umlenkung oder Verzweigung einer unter Druck stehenden Rohrströmung mit einem Höhenlage justierbaren Einbauteil und einer sich vom Bereich des tangentialen Einlaufs bis zum axialen Austritt der Strömung verjüngenden Drallkammer dadurch, daß zur gleichzeitigen Beaufschlagung mit einer nahezu beliebig über den Querschnitt verteilten Spiralbewegung und zur Steuerung der Druckverteilung in der Drallströmung und damit in der axialen Austrittsströmung das Einbauteil in seiner Exzentrizität bezüglich der Drallkammerachse justierbar in die Drallkammer eingesetzt ist.

Verfahrenstechnisch wird diese Aufgabe erfindungsgemäß dadurch gelöst, daß zum Erreichen eine nahezu beliebig über den Querschnitt verteilten Spiralbewegung die Strömung umgelenkt oder verzweigt wird, indem aus der tangentialen Zuströmung die senkrecht hierzu abgehende Abströmung durch Richten der Strömung hervorgerufen wird und daß die Durchtrittsfläche für die Drallströmung in Richtung der axialen Strömung verjüngt wird und im Bereich der Drallaufbringung die Strömung um einen hinsichtlich der Exzentrizität bezüglich der Drallkammerachse justierbaren, gegebenenfalls als Einbauteil ausgebildeten Strömungslenker und Gleichrichter geführt wird.

Mit den Maßnahmen nach der Erfindung wird also eine spezielle Drallkammerform geschaffen, die eine Druckumlagerung zum Ausgleich der oben geschilderten Unregelmäßigkeiten über eine Spiralebene ermöglicht.

Ausgehend von der Ebene eines oder mehrerer tangentialer Zuläufe bis zum Übergang in die axiale Ableitung verjüngt sich die Drallkammer konusförmig, was zur Folge hat, daß die anfangs große Durchtrittsfläche der Drallkammer in Axialrichtung bis zur Ausströmöffnung kontinuierlich kleiner wird und damit ein Druckausgleich über den Fließquerschnitt in axialer Richtung erfolgt. Hinsichtlich einer gerichteten Zwangsströmung kann diese Druckumlagerung durch den Einbau des Zylinders oder Kegels herbeigeführt werden, wobei die Symmetrieachse des Kegels oder Zylinders exzentrisch zu der in die Drallkammer verlängerten Achse des Axialrohrs angeordnet ist.

Vorzugsweise ist der Kegelmantel steiler geneigt als die Drallkammerberandung. Mindestens jedoch muß er genauso stark geneigt sein, um eine Vergrösserung des Fließquerschnitts zu vermeiden. Deswegen sollte zweckmäßig die Kegelspitze bzw. der Zylinder unterhalb des Übergangs zum axialen Rohr enden, um bis zum axialen Austritt Raum zur Druckumlagerung bereitzustellen.

Vorzugsweise umfasst die Drallkammer zur Erzeugung einer rotationssymmetrischen oder nahezu beliebig ausmittigen Spiralbewegung in Flüssigkeiten, insbesondere Wasser, nach der Erfindung:
a) eine kreisförmige Drallkammerbasis, deren Durchmesser von der Größe des oder der tangentialen Zuläufe abhängt;
b) einen konusförmigen Drallkammeraufsatz mit einer zentrischen Auslaßöffnung;
c) ein kegelförmiges oder zylindrisches, zentrisch angeordnetes oder ausmittig justierbares Einbauteil, das
d) mit dem unter b) genannten Drallkammeraufsatz eine Durchtrittsfläche bildet, die sich von der Drallkammerbasis bis zum axialen Auslaß kontinuierlich verringert.

Die Drallkammer wird man im allgemeinen mit der axialen Auslaßöffnung senkrecht nach oben oder unten betreiben. Auch eine beliebig schrägliegende Drallkammer erzeugt eine rotationssymmetrische Spiralbewegung in der Flüssigkeit beim Verlassen der Drallkammer infolge des Ausgleichs gemäß der Erfindung.

Eine Be- und Entlüftungsöffnung bzw. eine zweite Auslaßöffnung kann im Zentrum der Drallkammerbasis angeordnet werden. In diesem Fall reicht der kegelförmige oder zylindrische Einbau nicht bis zur Drallkammerbasis. Allerdings kann das Einbauteil selbst auch für die Be- bzw. Entlüftung sorgen.

Unter Umständen kann statt des konusförmigen Drallkammeraufsatzes ein flacher Drallkammerdeckel verwendet werden. Hier ist aber das exzentrisch anzuordnende Einbauteil auf jeden Fall vorzusehen, um den notwendigen Druckausgleich in der Drallkammer sicherzustellen.

Der Zulaufquerschnitt kann in verjüngter Form in die Drallkammer münden, wodurch höhere Zuflußgeschwindigkeiten gegenüber einem bestehenden Rohrquerschnitt erreicht werden. Dies erhöht auch die Drehgeschwindigkeit in der Drallkammer und im anschließenden Rohr.

Für bestimmte Anwendungen kann auch eine durchgehende Verbindung zwischen zwei Auslaßöffnungen erstellt werden, indem der Kegel oder Zylinder zentrisch oder entsprechend ausmittig durchbohrt wird.

Nach einer Rohrverzweigung kann in beiden abgehenden Ästen, die auf einer gemeinsamen Achse liegen, eine rotationssymmetrische Drehbewegung des Fließmediums erreicht werden. Ein kegelförmiges Einbauteil wird als Doppelkegel ausgeführt.

Es wird nicht verkannt, daß Spiralströmungen mittels Drallkammern bereits verschiedentlich erzeugt wurden (z.B. deutsche Offenlegungsschriften 27 12 443 und 27 12 444); hierbei stand jedoch nie die Rotationssymmetrie der Spiralströmung im anschliessenden axialen Rohr im Vordergrund. In der deutschen Offenlegungsschrift 36 30 536 wird eine stabile Spiralfluidströmung durch eine die Drehung initiierende Spaltströmung erreicht, welche der Hauptströmung überlagert wird. Im Gegensatz dazu lenkt die vorliegende Erfindung eine Strömung um 90° um, gleichzeitig wird diese Strömung so geführt und umgelagert, daß sich eine stabile, rotationssymmetrische Spiralbewegung einstellt.

Die mit der Erfindung erzielten Vorteile bestehen insbesondere darin, daß durch die kontinuierliche Verringerung des axial durchflossenen Querschnitts beim Übergang von der Drallkammer in das Axialrohr der Flüssigkeit ohne mechanische Einbauten oder andere Maßnahmen eine rotationssymmetrische Drehbewegung aufgeprägt wird. Die Drallkammerform bewirkt, daß sich im Gegensatz zu bisher bekannten Drallkammerformen eine kontinuierlicher Übergang von der Drallkammerbasis zum axialen Auslauf ergibt und somit in Verbindung mit dem justierbaren Einbauteil eine allmähliche Druckumlagerung möglich wird. Bei bisher verwendeten und untersuchten Drallkammerformen zur Erzeugung einer Rotation in einem Medium verursachte der plötzliche Übergang von der Drallkammer zum axialen Rohr Druckpotentiale, die zu einer ungleichmäßigen Beaufschlagung über den Fließquerschnitt führten.

Die Maßnahme nach der Erfindung ist mit besonderem Vorteil durch das oben genannte Verfahren und die oben genannte Vorrichtung insbesondere anwendbar als Anströmung bzw. vorgeschaltete Anströmstufe für
Einläufe für Rundbecken,
Sandklassierer
Wirbelabscheider
Reinigungseinrichtungen wie Hydrozyklone
Wirbelreiniger
Fliehkraftabscheider
Hydrozyklonabscheider
Zentrifugalabscheider
Zyklonabscheider bzw. Trennkammern allgemein (Industriereinigung)

Ein besonderer Vorteil der Erfindung läßt sich auch auf dem Gebiet der Wasserbewirtschaftung für Verteilerbauwerke für ankommende Wassermassen benutzen. Solche Verteilerbauwerke nehmen das ankommende Wasser auf und verteilen die Wassermenge auf verschiedene Becken gleichmäßig.

Bekannt geworden sind auch die GB 10 67 196 bzw. die US 31 98 214. Diese beschreiben eine drosselnde Strömungsfunktion, allerdings ohne irgend einen verschiebbaren Innenkörper bzw. ein verschiebbares Einbauteil. Allerdings gibt es dort ein verstellbares Element, nämlich einen Strömungskörper, mit dem der Durchtrittsquerschnitt geregelt werden kann. Je höher die Wasserströmung ist, d.h. je höher die Geschwindigkeit ist, desto höher wird auch die Drehgeschwindigkeit in der Kammer, was entsprechend den Widerstand aufgrund von Zentrifugalkraft, abhängig von der Strömungsgeschwindigkeit, ansteigen läßt. Als Anwendungsgebiet ist dort - darum auch die Drosselung - ein Stoßdämpfer in Betracht gezogen, der zu proportionalen Abfederungen bei starken bzw. schwachen Stößen führen soll.

Eine Vergleichmäßigung der Abströmung ist nicht vorgesehen, wohl allerdings eine vertikale Verstellung des Strömungskörpers. Eine Verstellung, beispielsweise horizontal, in der Exzentrizität gewisser Elemente, ist nicht vorgesehen. Andererseits wäre jede Drosselung erfindungsgemäß äußerst ungünstig, es soll ja erfindungsgemäß eine möglichst axiale Abströmung erreicht werden, es soll eine größtmögliche rotationssymmetrische Vergleichmäßigung erfolgen, die Strömung soll mit einem rotationssymmetrischen Drall das axiale Rohr verlassen.

Beispielsweise Ausführungsformen der Erfindung sollen unter Bezug auf die beiliegenden Zeichnungen näher erläutert werden:

Diese zeigen:
- **Fig. 1**: eine Ansicht der Strömungsführung gemäß einer ersten Ausführungsform;
- **Fig. 2**: ist ein Grundriß zu Fig. 1;
- **Fig. 3**: ist eine andere Ausführungsform eines Einbauelements;
- **Fig. 4 und 6**: andere Ausführungsformen, wobei die Anströmung nach Fig. 4 horizontal ist, die Abströmung vertikal nach unten, wogegen die horizontale Anströmung der Fig. 6 vertikal nach oben gelenkt wird;
- **Fig. 5**: eine weitere Form in anderer Anordnung;
- **Fig. 7 und 8**: zeigen andere Verwirklichungsformen der der Erfindung zugrundeliegenden Idee; und
- **Fig. 9**: ist eine Darstellung ähnlich Fig. 2 mit einer anderen Ausbildung des Anströmrohres.

Gemäß der Ausführungsform der **Fig. 1** ist eine Drallkammer mit Minderung des Fließquerschnitts im Schnitt dargestellt. Der tangentiale Drallkammerzulauf 1 mündet in die gestrichelt angedeutete Drallkammerbasis 2 und wird um einen Einbau 3 in Höhenlage und Exzentrizität bezüglich der Drallakamerachse geführt. Der Einbau 3 ist ein zylindrisches Einbauelement, das satt gerade auf der Drallkammerbasis 2 sitzt. Die Stirnseite des Zylinders 3 liegt immer unter der axialen Öffnung 6.

Das Wasser Q strömt gemäß Fig. **1 und 2** tangential in die Drallkammer 5, wo es sich spiralförmig im Fließquerschnitt zwischen dem Zylindereinbau 3 und der konischen Drallkammerwand 4 auf den axialen Austritt 6 zubewegt. Durch die Verringerung des dargebotenen Fließraums in Strömungsrichtung in Verbindung mit der Exzentrizität des Einbauteils 3, wird der Druck mit Fortgang der Strömung zunehmend bis zu einem bestimmten druckabflußabhängigen Bereich über den jeweiligen Querschnitt durch Umlagerung ausgeglichen. Das hat zur Folge, daß sich in der axialen Ableitung 6 eine rotationssymmetrische oder beliebig ausmittige, spiralförmige Drehbewegung ausbildet.

Die verschiedensten Variationen für Drallkammerformen sind in den verschiedenen Zeichnungen dargestellt.

So zeigt **Fig. 3** eine Drallkammer, bei der sich die erforderliche Druckumlagerung durch die Strömung zwischen den Kegelflächen und dem Mantel der Drallkammer einstellt. Der Kegel ist immer steiler geneigt als die ihn umgebende Drallkammer 4.

Soll der Ausfluß aus der Drallkammer etwa gemäß der **Fig. 7** aus zwei Öffnungen erfolgen, kann das Einbauteil 3 (hier ein Kegel) so fixiert werden, daß ein gewisser Abstand die zweite öffnung 10 freigibt. Die rotationssymmetrische Spiralbewegung des fliessenden Mediums in den Auslässen stellt sich nur bei Durchfahren der Querschnittsverminderung 5 ein, nicht bei der an der Drallkammerbasis 2 angebrachten Öffnung 10.

**Fig. 4** zeigt eine Anströmung z.T. von oben, die Abströmung geht axial nach unten. Das Einbauteil ist ein Kegel 11, der eine durchgehende Bohrung 12 aufweist. So besteht über die Bohrung 12 eine Be- oder Entlüftungsmöglichkeit.

**Fig. 5** zeigt eine torusförmige Ummantelung 7 der Drallkammer, durch die die Druckumlagerung entsprechend den jeweiligen Anforderungen durch geeignete Kombination mit einer bestimmten Form eines Einbauteils 8 oder einer gemäßen Kegelneigung hervorgerufen wird.

Für verschiedene Anforderungen kann es vorteilhaft oder zwingend notwendig sein, daß - wie in **Fig. 6** dargestellt - eine Verbindung 12 für das Einbauteil 11 zwischen den beiden Auslässen 6 und 10 besteht.

**Fig. 8** zeigt den Fall, daß eine rotationssymmetrische Drehungsbewegung der Flüssigkeit in zwei axialen Rohren 6 und 6b auftritt. Dazu wird die Mantelfläche der Drallkammerbewandung 4 entsprechend ausgebildet und ein doppelsymmetrisches Einbauteil 13 verwirklicht.

Eine Darstellung ähnlich Fig. 2 zeigt **Fig. 9**, nur daß der tangentiale Zulauf 9 sich verengend oder verjüngend ausgebildet ist. Hierdurch kann die Strömungsgeschwindigkeit auf ein zur Drallentstehung erforderliches Maß erhöht werden.

Die Ausführungsform der Fig. 1, d.h. die mit einem glatten Zylinder kann so weiter gebildet sein, daß anstatt der glatten oberen Zylinderfläche der Zylinder oben halb-kugelförmig, parabelförmig, kegelförmig abgerundet ist, auch kann die Ausführungsform gemäß Fig. 1 mit einer achsparallelen Bohrung versehen sein.

In jedem Fall wird eine Druckumlagerung, eine Führung und Stabilisierung der Strömung und des Wirbelkerns sichergestellt.

Die Oberfläche des Einbauelementes wird jedesmal glatt sein.

Auch der Kegel kann einen abgerundeten Kegelkopf, einen parabelförmig abgerundeten Kegelkopf, einen Kegelstumpf oder einen abgerundendeten Kegelstumpf aufweisen.

Es ist erstaunlich, daß durch geringe Bewegungen zur Justierung des Einbauelements, sei es in vertikaler Richtung, sei es als außermittige horizontale Bewegung die Strömungsgleichrichtung in so starkem Maße beeinflußt werden kann.

## Patentansprüche

1. Vorrichtung mit Umlenkung oder Verzweigung einer unter Druck stehenden Rohrströmung mit einem in der Höhenlage justierbaren Einbauteil (3,8,11,13) und einer sich vom Bereich des tangentialen Einlaufs (1) bis zum axialen Austritt (6) der Strömung verjüngenden Drallkammer (5), **dadurch gekennzeichnet**, daß zur gleichzeitigen Beaufschlagung mit einer nahezu beliebig über den Querschnitt verteilten Spiralbewegung und zur Steuerung der Druckverteilung in der Drallströmung und damit in der axialen Austrittsöffnung das Einbauteil (3) in seiner Exzentrizität zur Drallkammerachse justierbar in die Drallkammer (5) eingesetzt ist.

2. Vorrichtung nach Anspruch 1, **dadurch gekennzeichnet**, daß das in die Drallkammer (5) eingesetzte Einbauteil (3) kegelförmig, zylindrisch oder polygon geformt ist und zentrisch oder mit einer definierten Außermittigkeit angeordnet ist.

3. Vorrichtung nach einem der vorhergehenden Ansprüche, **gekennzeichnet durch** Steuerung der Gleich- oder Ungleichförmigkeit der axialen Abströmung durch das justierbare Einbauteil. (3, 8, 11, 13).

4. Vorrichtung nach einem der vorhergehenden Ansprüche, **gekennzeichnet durch** zwei axiale, in der Drallkammer angeordnete Auslässe (6, 10) zur Aufteilung des Zuflusses in zwei entgegengesetze Ströme.

5. Vorrichtung nach Anspruch 3 oder 4, **dadurch gekennzeichnet**, daß die Drallkammer zur Aufteilung des Zuflusses in zwei entgegengesetzt gerichtete Ströme doppelt symmetrisch ausgebildet ist (Fig. 8).

6. Vorrichtung nach einem der vorhergehenden Ansprüche, **dadurch gekennzeichnet**, daß der tangentiale Einlauf (9) sich bis zur Drallkammer verjüngt (Figur 9).

7. Vorrichtung nach einem der vorhergehenden Ansprüche, **dadurch gekennzeichnet**, daß die tangentiale und die axiale Auslaßöffnung unterschiedlich groß sind.

8. Vorrichtung nach einem der vorhergehenden Ansprüche, **gekennzeichnet durch** die Anordnung mehrerer tangentialer Zuläufe.

9. Vorrichtung nach einem der vorhergehenden Ansprüche, **dadurch gekennzeichnet**, daß die Ausgangsöffnung als diffusorartig erweitertes Rohrstück ausgebildet ist.

10. Vorrichtung nach einem der vorhergehenden Ansprüche, **dadurch gekennzeichnet**, daß die Drallkammerbasis eine Form, die nicht die Kreisform hat, aufweist und damit auch die Drallraummantelfläche entsprechend anders als konusförmig ausgestaltet ist.

11. Vorrichtung nach Anspruch 1, **dadurch gekennzeichnet**, daß das Einbauteil (3) translatorisch in Achsrichtung und/oder senkrecht zur Achsrichtung justierbar ausgebildet ist (Fig. 1 - Fig. 9).

12. Vorrichtung nach einem der vorhergehenden Ansprüche, **dadurch gekennzeichnet**, daß das vorzugsweise zylindrische Einbauteil oben mit einer kugelförmigen, parabelförmigen, kegelförmigen Kappe abgeschlossen ist.

13. Vorrichtung nach einem der vorhergehenden Ansprüche, **dadurch gekennzeichnet,** daß das Einbauteil eine achsparallele Bohrung hat.

14. Vorrichtung nach einem der vorhergehenden Ansprüche, **dadurch gekennzeichnet**, daß das Einbauteil kegelförmig (Fig. 3, 4 - Fig. 6,7) ist und einen abgerundeten, parabelförmigen, kegelstumpfförmigen oder abgerundet kegelförmigen Kopf hat.

15. Verfahren, bei dem einer unter Druck stehenden Rohrströmung eine Spiralbewegung erteilt wird und anschließend eine axiale Rohrströmung gewonnen wird, wobei die Anströmung gegen einen in der Höhe justierbaren Strömungslenker gelenkt wird, **dadurch gekennzeichnet**, daß zum Erreichen einer nahezu beliebig über den Querschnitt verteilten Spiralbewegung die Strömung umgelenkt oder verzweigt wird, indem aus der tangentialen Zuströmung die senkrecht hierzu abgehende Abströmung durch Richten der Strömung hervorgerufen wird und daß die Durchtrittsfläche für die Drallströmung in Richtung der axialen Strömung verjüngt wird und im Bereich der Drallaufbringung die Strömung um einen hinsichtlich der Exzentrizität zur Drallkammerachse justierbaren, gegebenenfalls als Einbauteil ausgebildeten Strömungslenker und Gleichrichter geführt wird.

16. Verfahren nach Anspruch 15, **dadurch gekennzeichnet**, daß die Gleich- oder Ungleichförmigkeit der axialen Abströmung durch das Einbauteil gesteuert wird.

17. Verfahren nach einem der Ansprüche 15 bis 16, **dadurch gekennzeichnet**, daß die Spiralbewegung mit Hilfe des Einbauteils insbesondere rotationssymmetrisch eingestellt wird.

18. Verfahren nach einem der Ansprüche 16 bis 17, **dadurch gekennzeichnet**, daß der Druck der Strömung so umgelagert wird, daß die Strömung und der Wirbelkern in einer beliebig einstellbaren Zentrizität oder Exzentrizität zur Achse des axialen Rohres stabilisiert wird und daß die Druckumlagerung unabhängig hervorgerufen wird.

19. Verfahren nach Anspruch 18, **dadurch gekennzeichnet**, daß die Druckumlagerung erfolgt durch Neigung der konusförmigen Mantelfläche des Drallkammeraufsatzes.

20. Anwendung der Vorrichtung nach einem der Ansprüche 1 bis 14 und des Verfahrens nach einem der Ansprüche 15 bis 19 auf die Anströmung von Einläufen für Rundbecken, Sandklassierern, Wirbelabscheidern, Hydrozyklonen bzw. Wirbelreinigern, Fliehkraftsabscheidern, Hydrozyklonabscheider sowie Verteilerbauwerken für ankommende Wassermassen.

## Claims

1. Device with diversion or branching of a pipe flow under pressure with a height-adjustable built-in part (3,8,11,13) and a swirl chamber (5) which tapers from the region of the tangential inlet (1) to the axial outlet (6) of the flow, characterized in that, for simultaneous action with virtually any spiral movement distributed over the cross-section and for controlling the pressure distribution in the swirl flow and thus in the axial outlet opening, the built-in part (3) is inserted into the swirl chamber (5) adjustably in its eccentricity in relation to the swirl chamber axis.

2. Device according to Claim 1, characterized in that the built-in part (3) inserted into the swirl chamber (5) is of conical, cylindrical or polygonal shape and is arranged centrally or with a defined eccentricity.

3. Device according to one of the preceding claims, characterized by control of the uniformity or non-uniformity of the axial outgoing flow by the adjustable built-in part (3, 8, 11, 13).

4. Device according to one of the preceding claims, characterized by two axial outlets (6, 10) arranged in the swirl chamber for dividing the incoming flow into two opposite flows.

5. Device according to Claim 3 or 4, characterized in that the swirl chamber is of double symmetrical design (Fig. 8) for dividing the incoming flow into two flows in opposite directions.

6. Device according to one of the preceding claims, characterized in that the tangential inlet (9) tapers to the swirl chamber (Figure 9).

7. Device according to one of the preceding claims, characterized in that the tangential and the axial outlet opening are of different size.

8. Device according to one of the preceding claims, characterized by the arrangement of a number of tangential inlets.

9. Device according to one of the preceding claims, characterized in that the outlet opening is designed as a pipe piece which is widened in a diffuser-like manner.

10. Device according to one of the preceding claims, characterized in that the swirl chamber base has a shape which is not circular and thus also the swirl space shell surface is correspondingly of a shape other than conical.

11. Device according to Claim 1, characterized in that the built-in part (3) is designed to be adjustable translationally in the axial direction and/or perpendicularly to the axial direction (Fig. 1 - Fig. 9).

12. Device according to one of the preceding claims, characterized in that the preferably cylindrical built-in part is closed off at the top with a spherical, parabolic, conical cap.

13. Device according to one of the preceding claims, characterized in that the built-in part has an axially parallel bore.

14. Device according to one of the preceding claims, characterized in that the built-in part is conical (Figs 3, 4 - Figs 6, 7) and has a rounded-off, parabolic, frustoconical or rounded-off conical head.

15. Method, in which a pipe flow under pressure is imparted a spiral movement and subsequently an axial pipe flow is obtained, the incoming flow being directed towards a height-adjustable flow guide, characterized in that, to achieve virtually any spiral movement distributed over the cross-section, the flow is diverted or branched, by the outgoing flow, which leaves perpendicularly to the tangential incoming flow, being brought about from the latter by directing the flow, and in that the flowthrough area for the swirl flow is tapered in the direction of the axial flow and, in the region where swirl is applied, the flow is guided around a flow guide and straightener which is adjustable possibly in the form of an insert with regard to the eccentricity in relation to the swirl chamber axis.

16. Method according to Claim 15, characterized in that the uniformity or non-uniformity of the axial outgoing flow is controlled by the built-in part.

17. Method according to one of Claims 15 to 16, characterized in that the spiral movement is set, in particular rotationally symmetrically, with the aid of the built-in part.

18. Method according to one of Claims 16 to 17, characterized in that the pressure of the flow is redistributed in such a manner that the flow and the vortex core are stabilized with a centricity or eccentricity, which can be set as required, in relation to the axis of the axial pipe, and in that the pressure redistribution is brought about independently.

19. Method according to Claim 18, characterized in that the pressure redistribution takes place by inclination of the conical shell surface of the swirl chamber attachment.

20. Application of the device according to one of Claims 1 to 14 and of the method according to one of Claims 15 to 19 to the incoming flow of inlets for circular tanks, sand classifiers, vortex separators, hydrocyclones or vortex cleaners, centrifugal force separators, hydrocyclone separators as well as distributor structures for incoming water masses.

## Revendications

1. Dispositif avec dérivation ou ramification d'un écoulement sous pression dans un tube avec une chicane (3, 8, 11, 13) ajustable en hauteur et une chambre de tourbillonnement (5) s'effilant de la zone de l'arrivée tangentielle (1) jusqu'à la sortie axiale (6) de l'écoulement, caractérisé par le fait que, pour une arrivée simultanée selon un mouvement hélicoïdal réparti de façon pratiquement quelconque sur la section transversale, et pour la commande de la répartition de pression dans l'écoulement tourbillonnaire et donc dans l'ouverture de sortie axiale, la chicane (3) est insérée dans la chambre de tourbillonnement (5) de façon ajustable en ce qui concerne son excentricité par rapport à l'axe de la chambre de tourbillonnement.

2. Dispositif selon la revendication 1, caractérisé par le fait que la chicane (3) insérée dans la chambre de tourbillonnement (5) a une forme conique, cylindrique ou polygonale et elle est disposée de façon centrée ou avec une excentricité définie.

3. Dispositif selon l'une des revendications précédentes, caractérisé par la commande de l'uniformité ou de la non-uniformité de l'écoulement de sortie axial par l'intermédiaire de la chicane ajustable (3, 8, 11, 13).

4. Dispositif selon l'une des revendications précédentes, caractérisé par deux sorties (6, 10) axiales disposées dans la chambre de tourbillonnement pour diviser l'écoulement d'arrivée en deux écoulements opposés.

5. Dispositif selon la revendication 3 ou 4, caractérisé par le fait que pour la division de l'écoulement d'arrivée en deux écoulements opposés, la chambre de tourbillonnement est conformée de façon doublement symétrique (figure 8).

6. Dispositif selon l'une des revendications précédentes, caractérisé par le fait que l'arrivée tangentielle (9) s'effile jusqu'à la chambre de tourbillonnement (figure 9).

7. Dispositif selon l'une des revendications précédentes, caractérisé par le fait que l'ouverture de sortie tangentielle et l'ouverture de sortie axiale ont des dimensions différentes.

8. Dispositif selon l'une des revendications précédentes, caractérisé par la disposition de plusieurs arrivées tangentielles.

9. Dispositif selon l'une des revendications précédentes, caractérisé par le fait que l'ouverture de sortie a la forme d'une portion de tube élargie de façon à constituer un diffuseur.

10. Dispositif selon l'une des revendications précédentes, caractérisé par le fait que la base de la chambre de tourbillonnement présente une forme qui n'est pas circulaire et que donc la surface de la chambre de tourbillonnement a aussi une forme autre que conique.

11. Dispositif selon la revendication 1, caractérisé par le fait que la chicane (3) peut être ajustée en translation axiale et/ou perpendiculairement à la direction axiale (figure 1 - figure 9).

12. Dispositif selon l'une des revendications précédentes, caractérisé par le fait que la chicane de forme préférablement cylindrique se termine en haut par un capuchon sphérique, parabolique ou conique.

13. Dispositif selon l'une des revendications précédentes, caractérisé par le fait que la chicane présente un perçage parallèle à l'axe.

14. Dispositif selon l'une des revendications précédentes, caractérisé par le fait que la chicane a une forme conique (figures 3, 4 - figures 6, 7) et présente une tête arrondie, parabolique, tronconique ou en forme de cône arrondi.

15. Procédé selon lequel un écoulement sous pression dans un tube est soumis à un mouvement hélicoïdal et qu'ensuite on obtient un écoulement de tube axial, l'écoulement d'arrivée étant dirigé contre un moyen de déviation de l'écoulement ajustable en hauteur, caractérisé par le fait que, pour obtenir un mouvement hélicoïdal réparti de façon presque quelconque sur la section transversale, l'écoulement est dérivé ou ramifié en créant à partir de l'écoulement d'arrivée tangentiel l'écoulement de sortie s'écoulant perpendiculairement audit écoulement d'arrivée par ajustage de l'écoulement, et que la surface de passage pour l'écoulement tourbillonnaire en direction de l'écoulement axial est effilée et que, dans la zone de la création du tourbillon, l'écoulement est dirigé autour d'un moyen de déviation et redresseur de l'écoulement ajustable par rapport à l'axe de la chambre de tourbillonnement, le cas échéant en forme de chicane.

16. Procédé selon la revendication 15, caractérisé par le fait que l'uniformité ou la non-uniformité de l'écoulement de sortie axial est commandée par la chicane.

17. Procédé selon l'une des revendications 15 à 16, caractérisé par le fait que le mouvement hélicoïdal est ajusté à l'aide de la chicane, en particulier pour être symétrique en rotation.

18. Procédé selon l'une des revendications 16 à 17, caractérisé par le fait que la pression de l'écoulement est redistribuée de telle façon que l'écoulement et le noyau de tourbillon sont stabilisés dans une centricité ou excentricité à l'axe du tube axial ajustable de façon quelconque et que la redistribution de pression est provoquée de façon indépendante.

19. Procédé selon la revendication 18, caractérisé par le fait que la redistribution de pression se fait par une inclination de la surface conique du capuchon de la chambre de tourbillonnement.

20. Application du dispositif selon l'une des revendications 1 à 14 et du procédé selon l'une des revendications 15 à 19 à l'écoulement d'arrivée pour bassins circulaires, de classeurs de sable, de séparateurs à tourbillonnement, d'hydrocyclones ou de purificateurs par tourbillonnement, de séparateurs centrifuges, de séparateurs du type hydrocyclones, ainsi que des structures de distribution pour des masses d'eau arrivantes.
